# EUROPÄISCHE PATENTSCHRIFT

(11) **EP 1 273 688 B1**
(45) Veröffentlichungstag und Bekanntmachung des Hinweises auf die Patenterteilung: **22.11.2006**
(21) Anmeldenummer: 02012657.9
(22) Anmeldetag: 07.06.2002
(51) Int. Cl.: D04B 27/02

(54) **Verwendung einer Lochnadel für Wirkmaschinen zur Herstellung von Gewirken**
use of an eyed needle for warp knitting machines producing warp knits
utilisation d'une passette pour les métiers à tricoter chaîne produisant des tricots à mailles jetées

(30) Priorität: 04.07.2001 DE 20111066 U
(43) Veröffentlichungstag der Anmeldung: 08.01.2003
(73) Patentinhaber: Mattes & Ammann KG, 72469 Messstetten (Tieringen) (DE); Timo und Michael Reibl Gbr, 72644 Oberboihingen (DE)
(72) Erfinder: Larsén, Christoph Sven, 72469 Messstetten (Tieringen) (DE); Reibl, Michael, 72644 Oberboihingen (DE); Reibl, Timo, 72644 Oberboihingen (DE)
(74) Vertreter: Fleck, Thomas

(56) Entgegenhaltungen:
- EP-A- 0 057 578
- CH-A- 394 458
- DE-A- 4 446 953

## Beschreibung

Die Erfindung betrifft die Verwendung einer Lochnadel für Wirkmaschinen zur Herstellung von Gewirken nach dem Oberbegriff des Hauptanspruches, sowie ein Verfahren zur Herstellung von stromleitfähigen Gewirken.

Derartige Lochnadeln sind im Stand der Technik in den unterschiedlichsten Ausführungsformen Z.B. gemäß der CH-A 394 458 oder der DE-A 4 446 953 bekannt. Wirkversuche mit Carbon- oder Kohlenstoffasern haben jedoch zu Problemen geführt, da letztere häufig abrissen. Dieses wurde u.a. darauf zurückgeführt, daß die Umlenkung der Kohlenstoffaser durch die Öse relativ stark ist. Zur Vermaschung derartiger Fäden schlägt die EP-A 0057 578 eine Wirkmaschine mit Lochnadeln aber ohne Zungennadeln vor.

Der vorliegenden Erfindung liegt deshalb die Aufgabe zugrunde, die eingangs genannte Lochnadel derart zu verbessern, daß sie sich insbesondere zur Herstellung stromleitfähiger Gewirke mit eingewirkter Kohlenstoffaser auf herkömmlichen Wirkmaschinen mit Zungennadeln eignet und Faserrisse weitestgehend vermeidet.

Erfindungsgemäß wird diese Aufgabe in überraschender Weise dadurch erreicht, daß man als Lochnadel den Aufbau einer herkömmlichen Nähmaschinennadel wählt, die eine längs zur Nadelachse bis zur Öse verlaufende Fadenrille aufweist. Außerdem besitzt die erfindungsgemäße Lochnadel eine abgerundete Spitze, die man durch Abschleifen der Spitze einfach herstellen kann, wodurch dann Beschädigungen der Kohlenstoffasern durch derartige Spitzen vermieden werden. Erfindungsgemäß werden die Laufeigenschaften dadurch verbessert, daß die Ablenkung des Faserverlaufes erheblich verringert wird.

In verfahrensgemäßer Hinsicht dürfte für den Fachmann einleuchtend sein, daß die erfindungsgemäß aufgebaute Lochnadel um 90° horizontal versetzt in die Wirkmaschine eingesetzt werden muß, damit die gewünschte verringerte Ablenkung des Faserverlaufes erzielt wird. Die erfindungsgemäße Lochnadel ermöglichst erstmals das schnelle und problemlose Einwirken einer Vielzahl von Kohlenstoffasern in ein Trägermaterial, das insbesondere aus Kunststoff wie PE oder PA besteht.

Im folgenden wird ein bevorzugtes Ausführungsbeispiel anhand der Figuren zum besseren Verständnis der Erfindung näher erläutert.

Es zeigt:
- Fig. 1: einen schematischen Ausschnitt aus einer Anordnung verschiedener Nadeln in einer Wirkmaschine nach dem Stand der Technik; und
- Fig. 2: eine mit der Fig. 1 vergleichbare schematische Darstellung, bei der die erfindungsgemäße Lochnadel eingesetzt wird.

In Fig. 1 ist eine übliche Lochnadel 10 gezeigt, und zwar in zwei Ansichten mit der Öse 12 von der Seite und von vorn. Die durch die Öse verlaufende Kohlenstoffaser ist mit 14 bezeichnet und durchläuft die Öse 12 mit einer Fadenverlaufsänderung in einem Winkel von etwa 90°. Es dürfte ohne weiteres einleuchten, daß erhebliche Reibung im Bereich der Öse 12 auftritt, was zu häufigen Fadenrissen oder -Brüchen führte. Der Vollständigkeit halber sei gesagt, daß die Lochnadel 14 zwischen zwei Zungennadeln 16 angeordnet ist.

Das gleiche ist der Fall bei der erfindungsgemäßen Lochnadel 18 der Fig. 2, die ebenfalls zwischen zwei Zungennadeln 16 im Bereich Ihres unteren Endes angeordnet ist. Die erfindungsgemäße Lochnadel 18 weist ebenfalls im Bereich ihres unteren Endes eine Öse 13 auf, die eine längliche, ovale Form besitzt. Der Aufbau der erfindungsgemäßen Lochnadel 18 ist der einer herkömmlichen Nähmaschinennadel, die eine Faden- oder Faserrille 20 besitzt, welche entlang ihrer Längsachse verläuft, in der der Kohlenstoffaden 15 aufgenommen wird. Dadurch, daß diese erfindungsgemäße Nähmaschinen-Lochnadel in ihrer Anordnung um 90° horizontal versetzt ist und durch das Vorsehen der Nut 20 und die Anordnung der Öse 13, ist der Fadenverlauf der Kohlenstoffaser 15 wesentlich geradliniger und besitzt eine wesentlich geringere Ablenkung als beim Stand der Technik, wie er in Fig. 1 gezeigt wird. Zu dem ist die erfindungsgemäße Lochnadel an ihrem unteren Ende, wo eigentlich eine Spitze vorgesehen sein sollte, abgerundet, wie es durch den Pfeil 17 angedeutet ist. Hierdurch wird wiederum sichergestellt, daß der Kohlenstoffaden 15 nicht durch eine etwa vorhandene Spitze beschädigt oder gar durchgetrennt wird.

## Patentansprüche

1. Verwendung einer Lochnadel (18) für Wirkmaschinen zur Herstellung von stromleitfähigen Gewirken mit eingewirkter Kohlenstofffaser (15), mit einem Nadelschaft und einer Öse (13) zum Durchtritt für die Faser (15), und dem Aufbau einer herkömmlichen Nähmaschinennadel mit einer längs zur Nadelachse bis zur Öse (13) verlaufenden Fadenrille (20), wobei die Spitze der Nadel (18) in abgerundeter Form ausgebildet ist, **dadurch gekennzeichnet, daß** die Lochnadel (18) im Bereich ihres unteren Endes (17) zwischen zwei Zungennadeln (16) angeordnet ist und im Betrieb um 90° horizontal versetzt in die Wirkmaschine eingesetzt ist.

2. Verfahren zur Herstellung von Stromleitfähigen Gewirken mit eingewirkter Kohlenstofffaser (15) auf Wirkmaschinen mit einer Lochnadel (18) mit dem Aufbau einer herkömmlichen Nähmaschinennadel mit einem Nadelschaft und einer Öse (13) zum Durchtritt für die Faser (15) und mit einer Längs zur Nadelachse bis zur Öse (13) verlaufenden Fadenrille (20), wobei die Spitze der Nadel (18) in abgerundeter Form ausgebildet ist, **dadurch gekennzeichnet, daß** die Lochnadel (18) im Bereich ihres unteren Endes (17) zwischen zwei Zungennadeln (16) angeordnet ist und im betrieb um 90° horizontal versetzt in die Wirkmaschine eingesetzt ist.

## Claims

1. Use of an eye needle (18) for knitting machines for producing current-conducting knitwear with knitted-in carbon fibre (15), having a needle shank and an eyelet (13) for the passage of the fibre (15) and having the structure of a conventional sewing machine needle with a needle groove (20) running longitudinally to the needle axis up to the eyelet (13), the tip of the needle (18) being rounded, **characterized in that** the eye needle (18) in the vicinity of its lower end (17) is positioned between two latch needles (16) and in operation is inserted in the knitting machine offset by 90° to the horizontal.

2. Method for producing current-conducting knitwear with knitted-in carbon fibre (15) on knitting machines having an eye needle (18) with the structure of a conventional sewing machine needle with a needle shank and an eyelet (13) for the passage of the fibres (15) and with a thread groove (20) running longitudinally to the needle axis up to the eyelet (13), the tip of the needle (18) being rounded, **characterized in that** the eye needle (18) in the vicinity of its lower end (17) is placed between two latch needles (16) and in operation is inserted in the knitting machine offset by 90° to the horizontal.

## Revendications

1. Utilisation d'une passette (18) pour les métiers à tricoter chaîne destinés à produire des tricots à mailles jetées conducteurs de courant avec des fibres de carbone entrelacées (15), avec un talon d'aiguille et un oeillet (13) pour le passage de la fibre (15) et la structure d'une aiguille traditionnelle de machine à coudre avec une rainure pour fil (20) passant dans le sens de la longueur de l'axe d'aiguille jusqu'à l'oeillet (13), la pointe de l'aiguille (18) étant réalisée avec une forme arrondie, **caractérisée en ce que** la passette (18) est disposée dans la zone de son extrémité inférieure (17) entre deux aiguilles à clapet (16) et est utilisée en marche avec un décalage horizontal de 90° dans le métier à tricoter chaîne.

2. Procédé de production de tricots à mailles jetées conducteurs de courant avec des fibres de carbone entrelacées (15) sur des métiers à tricoter chaîne avec une passette (18) ayant la structure d'une aiguille traditionnelle de machine à coudre avec un talon d'aiguille et un oeillet (13) pour le passage de la fibre (15) et avec une rainure pour fil (20) passant dans le sens de la longueur de l'axe d'aiguille jusqu'à l'oeillet (13), la pointe de l'aiguille (18) étant réalisée avec une forme arrondie, **caractérisé en ce que** la passette (18) est disposée dans la zone de son extrémité inférieure (17) entre deux aiguilles à clapet et est utilisée en marche avec un décalage horizontal de 90° dans le métier à tricoter chaîne.
